# EUROPÄISCHE PATENTSCHRIFT

(11) **EP 3 137 812 B1**
(45) Veröffentlichungstag und Bekanntmachung des Hinweises auf die Patenterteilung: **24.07.2019**
(21) Anmeldenummer: 15720667.3
(22) Anmeldetag: 27.04.2015
(51) Int. Cl.: F21V 31/03, F21S 4/00, F21S 8/04, F21V 21/02

(54) **LICHTBANDSYSTEM**
LIGHT STRIP SYSTEM
SYSTÈME DE CHEMIN LUMINEUX

(30) Priorität: 28.04.2014 DE 202014101986 U
(43) Veröffentlichungstag der Anmeldung: 08.03.2017
(73) Patentinhaber: Zumtobel Lighting GmbH, 6850 Dornbirn (AT)
(72) Erfinder: LADSTÄTTER, Gerald, A-6833 Klaus (AT)
(74) Vertreter: Thun, Clemens
(86) Internationale Anmeldenummer: PCT/EP2015/059088
(87) Internationale Veröffentlichungsnummer: WO 2015/165853

(56) Entgegenhaltungen:
- CN-U- 203 442 630
- DE-A1- 4 300 549
- DE-A1-102012 206 013
- KR-B1- 101 351 359
- US-B1- 8 033 677

## Beschreibung

Die Erfindung betrifft ein Lichtbandsystem mit einer länglichen Trägeranordnung, welche durch zur Unterseite hin offene Tragschienenelemente gebildet ist.

Aus dem Stand der Technik ist ein derartiges Lichtbandsystem bekannt, bei dem die Trägeranordnung mehrere U-förmige Tragschienenelemente umfasst, die zur Bildung eines langen Aufnahmeraums bzw. Aufnahmekanals stirnseitig aneinandergrenzend in einer Reihe angeordnet sind. Der Aufnahmeraum kann sich dabei über viele Meter hinweg erstrecken. Die Tragschienenelemente können dann mit verschiedensten Licht- bzw. Optik-Einsätzen bestückt werden; das Anbringen dieser Einsätze erfolgt dabei typischerweise durch einen Endkunden bzw. Nutzer des Lichtbandsystems. Der Nutzer baut sich sozusagen aus einer Vielzahl von Komponenten das gewünschte Endprodukt.

Ein Problem hierbei besteht darin, dass der so gebildete längliche Aufnahmeraum keinen oder allenfalls einen sehr begrenzten Schutz vor Staub oder Feuchtigkeit bietet. Das Lichtbandsystem eignet sich daher insbesondere kaum für einen Einsatz in industriellen Räumen, in denen typischerweise eine entsprechende höhere Schutzart für Lichtbandsysteme erwünscht bzw. gefordert ist.

Aus der CN 203442630 U ist eine Leuchte mit Lichtquellen-Modulen bekannt. Jedes der Module umfasst ein profilartiges Gehäuse, durch das ein Aufnahmeraum für eine LED-Platine gebildet ist. Die LED-Platine wird dabei über ein elastisches Montageelement in Position gehalten.

Aus der DE 10 2012 206 013 A1 ist eine Leuchte mit einem Gehäuseträger bekannt, der Nuten aufweist, in die eine Leuchtmittelabdeckung und eine Gehäuseabdeckung eingreifend angeordnet sind. In den Nuten befinden sich Dichtungen, die zwischen der Leuchtmittelabdeckung und dem Gehäuseträger bzw. zwischen der Gehäuseabdeckung und dem Gehäuseträger abdichtend wirken.

Aus der US 8,033,677 B1 ist eine Unterwasserleuchte mit einer LED-Lichtquelle bekannt. Über der Lichtquelle ist ein, aus einem Elastomer bestehendes Fenster gebildet.

Aus der DE 43 00 549 A1 ist eine Lichtbandleuchte bekannt, bei der ein Geräteträger über eine Rastverbindung an einer Tragschiene gehalten ist. Der Geräteträger weist Vorsprünge zur Halterung eines Reflektors auf.

Der Erfindung liegt die Aufgabe zugrunde, ein entsprechendes verbessertes Lichtbandsystem anzugeben. Insbesondere soll sich das Lichtbandsystem besser dazu eignen, in einer staubigen bzw. feuchten Umgebung betrieben zu werden.

Diese Aufgabe wird gemäß der Erfindung mit dem in den unabhängigen Ansprüchen genannten Gegenständen gelöst. Besondere Ausführungsarten der Erfindung sind in den abhängigen Ansprüchen angegeben.

Gemäß der Erfindung ist ein Lichtbandsystem vorgesehen, das eine längliche Trägeranordnung aufweist, welche durch zur Unterseite hin offene Tragschienenelemente gebildet ist; weiterhin weist das Lichtbandsystem ein zumindest teilweise aus einem flexiblen Material bestehendes Profilteil zur Bildung eines in der Trägeranordnung ausgebildeten und sich in Längsrichtung erstreckenden Aufnahmeraums auf. Weiterhin weist das Lichtbandsystem eine in dem Aufnahmeraum angeordnete Leuchtmodul-Komponente auf, wobei zur Halterung der Leuchtmodul-Komponente diese auf zwei gegenüberliegenden Seiten - jeweils unter Zwischenschaltung von Bereichen des Profilteils - gegen Anlagebereiche der Trägeranordnung drückend angeordnet ist.

Durch das Profilteil lässt sich der Aufnahmeraum, in dem die Leuchtmodul-Komponente angeordnet ist, besonders geeignet dicht und somit gut geschützt vor Staub bzw. Feuchtigkeit gestalten. Dadurch, dass die Leuchtmodul-Komponente so angeordnet ist, dass sie - jeweils unter Zwischenschaltung von Bereichen des Profilteils - auf zwei gegenüberliegenden Seiten gegen Anlagebereiche der Trägeranordnung drückt, kann sie besonders gut an der Trägeranordnung abgestützt gehalten angeordnet werden.

Vorzugsweise ist die Leuchtmodul-Komponente über eine Rastverbindung klemmend an dem Profilteil gehalten angeordnet. Hierdurch lässt sie sich besonders einfach an der Trägeranordnung anbringen.

Vorzugsweise ist der Aufnahmeraum in einem Querschnitt normal zur Längsrichtung allseits dicht geschlossen gestaltet. Hierdurch lässt sich besonders geeigneter Schutz für die in dem Aufnahmeraum angeordnete Leuchtmodul-Komponente vor Staub bzw. Feuchtigkeit erzielen.

Vorzugsweise sind die Anlagebereiche durch zwei aufeinander zu weisende Vorsprünge der Trägeranordnung gebildet. Hierdurch lässt sich eine besonders geeignete Kraftübertragung zur Halterung der Leuchtmodul-Komponente erzielen.

Vorzugsweise sind die zwischengeschalteten Bereiche des Profilteils die Anlagebereiche der Trägeranordnung unmittelbar kontaktierend angeordnet. Hierdurch lässt sich ein besonders direkter Kraftfluss zur Halterung der Leuchtmodul-Komponente erzielen.

Vorzugsweise ist das Profilteil durch eine Rastverbindung an der Trägeranordnung gehalten angeordnet, insbesondere lediglich durch die Rastverbindung. Hierdurch ist eine besonders einfache Montage des Profilteils an der Trägeranordnung ermöglicht.

Für eine besonders geeignete Halterung der Leuchtmodul-Komponente weist das Profilteil vorzugsweise nach innen weisende Vorsprünge auf. Herstellungstechnisch vorteilhaft sind diese nach innen weisenden Vorsprünge bevorzugt durch an dem Profilteil ausgebildete Profilierungen gebildet.

Für eine besonders geeignete Halterung des Profilteils an der Trägeranordnung weist das Profilteil weiterhin vorzugsweise nach außen weisende Vorsprünge auf, die vorzugsweise für einen besonders geeigneten Kraftfluss zumindest im Wesentlichen den nach innen weisenden Vorsprüngen gegenüberliegend gestaltet sind. Herstellungstechnisch vorteilhaft sind dabei die nach außen weisenden Vorsprünge durch weitere an dem Profilteil ausgebildete Profilierungen gebildet.

Vorzugsweise erstreckt sich das Profilteil als ein Stück zumindest im Wesentlichen über die Länge der Tragschienenelemente hinweg. Hierdurch lässt sich eine geeignete Dichtigkeit des Aufnahmeraums über die entsprechende Länge hinweg erzielen, insbesondere auch über eine durch die Tragschienenelemente gebildete Stoßstelle hinweg.

Vorzugsweise weist das Lichtbandsystem außerdem ein weiteres Profilteil auf, das zur Bildung des Aufnahmeraums mit dem zuerst genannten Profilteil formschlüssig, insbesondere dicht verbunden ist, wobei das weitere Profilteil vorzugsweise zumindest teilweise aus einem flexiblen Material besteht. Hierdurch lässt sich der Aufnahmeraum bei einfacher Herstellbarkeit besonders geeignet dicht gestalten.

Vorzugsweise sind das Profilteil und gegebenenfalls vorzugsweise auch das weitere Profilteil derart gestaltet, dass sie jeweils zu einer Rolle aufgewickelt werden können. Hierdurch lassen sich die betreffenden Teile besonders einfach transportieren, zum Beispiel zu einem Montageort, auch wenn sie eine insgesamt vergleichsweise große Länge aufweisen, also beispielsweise mehrere Meter lang sind.

Vorzugsweise ist die Leuchtmodul-Komponente beispielsweise ein Leuchtmodul oder ein insbesondere in einem Querschnitt bogenförmiger Kabelhalter.

Für den Fall, dass ein weiteres Profilteil vorgesehen ist, ist vorzugsweise zumindest eines der Profilteile derart flexibel gestaltet, dass im Fall einer temperaturänderungsbedingten Druckänderung in dem Aufnahmekanal die Druckänderung durch eine Formänderung des entsprechenden Profilteils zumindest weitgehend kompensiert werden kann.

Hierdurch lässt sich der Aufnahmeraum besonders geeignet so dicht gestalten, dass praktisch kein Staub und keine Feuchtigkeit eindringen können. Insbesondere kann dabei vorteilhaft vorgesehen sein, dass der Aufnahmeraum allseits geschlossen ausgestaltet ist, also auch an den beiden Stirnenden.

Die Erfindung wird im Folgenden anhand eines Ausführungsbeispiels und mit Bezug auf die Zeichnungen näher erläutert. Es zeigen:
- Fig. 1: eine Skizze einer Seitenansicht eines erfindungsgemäßen Lichtbandsystems,
- Fig. 2: eine Querschnittskizze durch das Lichtbandsystem
- Fig. 3: einen vergrößerten Ausschnitt aus Fig. 2 und
- Fig. 4: einen der Fig. 3 entsprechenden Ausschnitt mit angedeuteter Formveränderung der beiden Profilteile, die den Aufnahmeraum bilden.

In Fig. 1 ist eine Skizze einer Seitenansicht eines erfindungsgemäßen Lichtbandsystems gezeigt. Das Lichtbandsystem weist eine längliche Trägeranordnung auf, die sich entlang einer Längsachse *L* erstreckt. Die Trägeranordnung ist dabei durch Tragschienenelemente 1, 2 gebildet, die zur Unterseite hin offen gestaltet sind.

Die Tragschienenelemente 1, 2 bestehen vorzugsweise aus einem stabilen Material, beispielsweise aus einem Metall wie Aluminium.

Vorzugsweise sind die Tragschienenelemente 1, 2 profilartig gestaltet, so dass sie sich jeweils entlang der Längsachse *L* erstrecken; insbesondere weisen die Tragschienenelemente 1, 2 der Anordnung jeweils dieselbe Querschnittform auf.

Dabei sind zwei der Tragschienenelemente 1, 2 vorzugsweise so angeordnet, dass sie über eine Stoßstelle 3 stirnseitig aneinandergrenzen. Wenn die Anordnung mehr als zwei Tragschienenelemente 1, 2 umfasst, sind diese Tragschienenelemente 1, 2 alle entsprechend aneinandergrenzend angeordnet. Daher wird der einfacheren Beschreibung halber hier im Folgenden insbesondere der Fall betrachtet, dass die Trägeranordnung lediglich die hier beispielhaft gezeigten zwei Tragschienenelemente 1, 2 aufweist.

Die Trägeranordnung weist entlang der Längsachse *L* eine Gesamtlänge *λ* auf, die der Summe der Längen *l1, l2* der einzelnen Tragschienenelementen 1, 2 entspricht.

In Fig. 2 ist ein Querschnitt durch das Lichtbandsystem normal zu der Längsachse *L* skizziert. Im gezeigten Beispiel weisen die Tragschienenelemente 1, 2 zumindest im Wesentlichen einen U-förmigen Querschnitt auf, so dass ein erster U-Schenkel 15, ein zweiter U-Schenkel 16 und ein, die beiden U-Schenkel 15, 16 miteinander verbindender Verbindungsschenkel 17 gebildet sind. Die beiden U-Schenkel 15, 16 erstrecken sich dementsprechend von den beiden gegenüberliegenden Endbereichen des Verbindungsschenkels 17 nach unten.

Zur Befestigung der Tragschienenelemente 1, 2 beispielsweise an einer Decke 20, kann wenigstens ein Halteelement, beispielsweise in Form einer Befestigungsfeder 19 vorgesehen sein, die unmittelbar an den Tragschienenelementen 1, 2 angreift. Im gezeigten Beispiel greift die Befestigungsfeder 19 hierzu rastend von oben in Nuten ein, die an dem Verbindungsschenkel 17 ausgebildet sind.

Das Lichtbandsystem weist weiterhin ein Profilteil 4 auf, das zumindest teilweise aus einem flexiblen Material besteht, insbesondere aus einem flexibleren Material als die Tragschienenelemente 1, 2. Beispielsweise besteht das Profilteil 4 aus einem Kunststoff.

Das Profilteil 4 ist dabei zur Bildung eines in der Trägeranordnung ausgebildeten Aufnahmeraums 6 gestaltet, wobei sich dieser Aufnahmeraum 6 parallel zu der Längsachse *L* bzw. in Längsrichtung erstreckt.

Vorzugsweise weist das Lichtbandsystem außerdem ein weiteres Profilteil 5 auf, das zur Bildung des Aufnahmeraums 6 mit dem zuerst genannten Profilteil 4 formschlüssig und insbesondere dicht miteinander verbunden ist; dabei besteht auch das weitere Profilteil 5 vorzugsweise zumindest teilweise aus einem flexiblen Material.

Im gezeigten Beispiel begrenzt das weitere Profilteil 5 den Aufnahmeraum 6 nach unten hin, während das zuerst genannten Profilteil 4 den Aufnahmeraum 6 nach oben hin begrenzt. Vorzugsweise ist die Gestaltung dabei derart, dass der Aufnahmeraum 6 in einem Querschnitt normal zur Längsachse *L* bzw. zur Längsrichtung allseits dicht geschlossen gestaltet ist.

Durch die formschlüssige Verbindung lässt sich der Aufnahmeraum 6 besonders geeignet dicht gestalten, insbesondere dadurch, dass das zuerst genannte Profilteil 4 und das weitere Profilteil 5 zumindest teilweise aus einem flexiblen Material bestehen. Der Aufnahmeraum 6 ist dabei vorzugsweise dicht gegenüber Staub und Feuchtigkeit gestaltet.

Ein besonders einfacher Zusammenbau lässt sich erzielen, wenn die beiden genannten Profilteile 4, 5 über eine Klemmverbindung, insbesondere lediglich über die Klemmverbindung miteinander verbunden sind.

In dem Aufnahmeraum 6 ist dabei eine, insbesondere wenigstens eine Leuchtmodul-Komponente 8 angeordnet; bei dieser Leuchtmodul-Komponente kann es sich beispielsweise um ein Leuchtmodul 8 als solches handeln. Das Leuchtmodul 8 kann beispielsweise eine LED-Lichtquelle aufweisen (LED: Licht emittierende Diode), insbesondere für eine nach unten gerichtete Lichtabgabe. Das weitere Profilteil 5 ist dementsprechend zumindest teilweise lichtdurchlässig bzw. transparent. Im gezeigten Beispiel weist die Leuchtmodul-Komponente 8 außerdem einen Konverter 81 zur Stromversorgung der LED-Lichtquelle auf.

Zum Zusammenbau des Lichtbandsystems kann dementsprechend vorgesehen sein, dass nach Montage der Tragschienenelemente 1, 2 zunächst das zuerst genannte Profilteil 4 angeordnet wird, anschließend die Leuchtmodul-Komponente 8 und schließlich der Aufnahmeraum 6 durch formschlüssiges Verbinden der beiden Profilteile 4, 5 - normal zur Längsache *L* betrachtet - geschlossen wird. Die Leuchtmodul-Komponente 8 lässt sich auf diese Weise geeignet geschützt vor Staub und Feuchtigkeit in dem Aufnahmeraum 6 anordnen. Mit "Leuchtmodul-Komponente" 8 seien dabei - weit gefasst - grundsätzlich alle Bauteile bezeichnet, die zum Betrieb des Lichtbandsystems dienen, also beispielsweise Kabel zur Stromversorgung von Leuchtmodulen oder zur Übermittlung von Steuersignalen, Kabelhalter, Konverter, Sensoren und dergleichen.

Zur Halterung der Leuchtmodul-Komponente 8 ist diese auf zwei gegenüberliegenden Seiten - jeweils unter Zwischenschaltung von Bereichen des Profilteils 4 - gegen Anlagebereiche 11, 12 der Trägeranordnung drückend angeordnet. Hierdurch lässt sich - trotz der zumindest teilweise flexiblen Eigenschaften der beiden genannten Profilteile 4, 5 und damit des Aufnahmeraums 6 - eine stabile und zuverlässige Halterung der Leuchtmodul-Komponente 8 bewirken. Die Anlagebereiche 11, 12 bilden sozusagen stabile Abstützelemente zur Halterung der Leuchtmodul-Komponente 8. Die Leuchtmodul-Komponente 8 ist hierzu vorzugsweise entsprechend stabil gestaltet, also insbesondere entsprechend stabil bzw. fest in einem Bereich, der sich zwischen den beiden Anlagebereichen 11, 12 erstreckt. Im gezeigten Beispiel weist die Leuchtmodul-Komponente 8 hier einen plattenförmigen Bereich auf.

Durch diese Gestaltung lässt sich weiterhin vorteilhaft erzielen, dass die Leuchtmodul-Komponente 8 grundsätzlich - mit Bezug auf die Längsachse *L* - an einer beliebigen Position angeordnet werden kann. Mit anderen Worten kann der Endnutzer quasi frei wählen, an welcher Stelle entlang der Trägeranordnung die Leuchtmodul-Komponente 8 angeordnet werden soll.

Ein besonders einfacher Zusammenbau des Lichtbandsystems lässt sich erzielen, wenn die Leuchtmodul-Komponente 8 über eine Rastverbindung klemmend an dem Profilteil 4 gehalten angeordnet ist, insbesondere lediglich über die Rastverbindung. Besonders geeignet kann die Gestaltung hierzu derart sein, dass sich die Rastverbindung ohne Verwendung eines Werkzeugs herstellen lässt.

Ein besonders geeigneter Kraftfluss zur Halterung der Leuchtmodul-Komponente 8 bzw. eine besonders geeignete Abstützung lässt sich erzielen, wenn die Anlagebereiche durch zwei aufeinander zu weisende Vorsprünge 11, 12 der Trägeranordnung gebildet sind, insbesondere wenn die zwischengeschalteten Bereiche des Profilteils 4 die Anlagebereiche 11, 12 der Trägeranordnung unmittelbar kontaktierend angeordnet sind.

Im gezeigten Beispiel sind die beiden Vorsprünge 11, 12 durch Vorsprünge der beiden U-Schenkel 15, 16 gebildet. Ein erster der beiden Vorsprünge 11 ist dabei ein Vorsprung des ersten U-Schenkels 15 und der entsprechende zweite Vorsprung 12 ein Vorsprung des zweiten U-Schenkels 16. Dementsprechend weisen die beiden Vorsprünge 11, 12 aufeinander zu, also in Richtung auf den jeweils anderen U-Schenkel.

Der Kraftfluss zur Halterung der Leuchtmodul-Komponente 8 wird also vorteilhaft möglichst direkt von den Befestigungspunkten der Leuchtmodul-Komponente 8 durch das Profilteil 4 auf die Trägeranordnung bzw. die Tragschienenelemente 1, 2 abgeleitet.

Wie erwähnt, weist das Lichtbandsystem vorzugsweise mehrere Leuchtmodul-Komponenten auf, wobei die Halterung der Leuchtmodul-Komponenten jeweils analog gestaltet ist. Wie in Fig. 2 weiterhin beispielhaft angedeutet, kann es sich bei der Leuchtmodul-Komponente in diesem Sinne alternativ bzw. zusätzlich beispielsweise um einen Kabelhalter 8' handeln.

Der Kabelhalter 8' dient insbesondere zur Halterung von Kabeln 9, die zur Stromversorgung des Leuchtmoduls 8 dienen und/oder zur Übertragung von Steuersignalen; diese Kabel 9 sind dementsprechend ebenfalls innerhalb des Aufnahmeraums 6 verlaufend und somit entsprechend geschützt angeordnet.

Im gezeigten Beispiel ist der Kabelhalter 8' vorteilhaft mit Bezug auf den Kraftfluss im Querschnitt betrachtet leicht nach oben bogenförmig geformt. Wie aus Fig. 2 beispielhaft hervorgeht, sind im gezeigten Beispiel das Leuchtmodul 8 und der Kabelhalter 8' entlang der Längschase *L* betrachtet teilweise überlappend angeordnet, wobei der Kabelhalter 8' in dem betreffenden Längsbereich vorzugsweise oberhalb des Leuchtmoduls 8 angeordnet ist.

Dementsprechend sind zur Halterung des Kabelhalters 8' weitere zwei aufeinander zu weisende Vorsprünge 11', 12' der Trägeranordnung gebildet, die analog wirkend zu den zuerst genannten aufeinander zu weisenden Vorsprüngen 11, 12 gestaltet sind. Diese weiteren zwei aufeinander zu weisende Vorsprünge 11', 12' können dementsprechend wiederum als Vorsprünge der beiden U-Schenkel 15, 16 gebildet sein, wobei die weiteren zwei aufeinander zu weisenden Vorsprünge 11', 12' vorzugsweise oberhalb der zuerst genannten zwei aufeinander zu weisenden Vorsprünge 11, 12 ausgebildet sind.

Vorzugsweise weist das Profilteil 4 mit Bezug auf den Aufnahmeraum 6 nach innen weisende Vorsprünge 41, 41' zur Halterung der Leuchtmodul-Komponente 8, 8' auf, insbesondere in Form von an dem Profilteil 4 ausgebildeten Profilierungen 41, 41'. Im gezeigten Beispiel sind zwei nach innen weisenden Vorsprünge 41 zur Halterung des Leuchtmoduls 8 gestaltet und zwei weitere nach innen weisende Vorsprünge 41' zur Halterung des Kabelhalters 8'.

Eine besonders einfache Montage des zuerst genannten Profilteils 4 an der Trägeranordnung lässt sich erzielen, wenn das Profilteil 4 durch eine Rastverbindung an der Trägeranordnung gehalten angeordnet ist, insbesondere lediglich durch die Rastverbindung. Vorzugsweise weist das Profilteil 4 hierzu mit Bezug auf den Aufnahmeraum 6 nach außen weisende Vorsprünge 42 auf, insbesondere in Form von weiteren an dem Profilteil 4 ausgebildeten Profilierungen 42.

Diese nach außen weisenden Vorsprünge 42 sind vorzugsweise zumindest im Wesentlichen und zumindest einem Teil der nach innen weisenden Vorsprüngen 41, 41' - im gezeigten Beispiel den nach innen weisenden Vorsprüngen 41' - gegenüberliegend gestaltet, wobei die weiteren Vorsprünge 42 zur Halterung des Profilteils 4 an der Trägeranordnung gestaltet sind. Hierdurch ist besonders vorteilhaft ein Kraftfluss bewirkt, der sowohl zur Halterung des Profilteils 4 an der Trägeranordnung, als auch zur Halterung der entsprechenden Leuchtmodul-Komponente, hier also des Kabelhalters 8' dient. Beispielsweise kann hierzu vorgesehen sein, dass die nach außen weisenden Vorsprünge 42 und die gegenüberliegenden nach innen weisenden Vorsprüngen 41' jeweils durch Profilierungen gebildet sind, die sich in ihren vertikalen Erstreckungen überlappen.

Entlang der Längsachse *L* betrachtet erstreckt sich der Aufnahmekanal 6 vorzugsweise zumindest im Wesentlichen über die Gesamtlänge *λ* der Trägeranordnung, also die Länge der Tragschienenelemente 1, 2. Beispielsweise kann vorgesehen sein, dass die Länge des Aufnahmekanals 6 wenigstens 80% der Gesamtlänge *λ* der Trägeranordnung entspricht.

Zur Erzielung einer geeigneten Dichtigkeit des Aufnahmeraums 6 ist dabei vorzugsweise vorgesehen, dass sich das Profilteil 4 als ein Stück zumindest im Wesentlichen über die Länge der Tragschienenelemente 1, 2 hinweg erstreckt bzw. über die gesamte Länge des Aufnahmeraums 6 hinweg, insbesondere auch über die Stoßstelle 3. Analoges gilt für das weitere Profilteil 5. Durch die beiden Profilteile 4, 5 kann also quasi ein "Endloskanal" gebildet sein. Dementsprechend können die Profilteile 4, 5 vergleichsweise große Längen aufweisen, beispielsweise Längen von mehr als 3 m, 5 m oder auch 10 m.

Zum Zusammenbau wird also die Trägeranordnung durch das Profiteil 4 sozusagen ausgekleidet. Dementsprechend besteht praktisch keine Möglichkeit, die Leuchtmodul-Komponenten 8, 8' unmittelbar mit den Tragschienenelementen 1, 2 zu verbinden. Durch die oben beschriebene Gestaltung ist jedoch trotz geeigneter Dichtigkeit des Aufnahmeraums 6 eine zuverlässige Halterung der Leuchtmodul-Komponenten 8, 8' ermöglicht.

Vorzugsweise sind das Profilteil 4 und gegebenenfalls auch das weitere Profilteil 5 derart gestaltet, dass sie jeweils zu einer Rolle aufgewickelt werden können. Hierdurch lassen sich die Profilteile 4, 5 - trotz ihrer Längen - besonders geeignet transportieren, zum Beispiel zu einem Montageort des Lichtbandsystems. Beispielsweise kann vorgesehen sein, dass das Profilteil 4 - natürlich ohne Schaden zu nehmen - zu einer Rolle mit einem Durchmesser aufgerollt werden kann, der kleiner als 2 m ist. Analoges gilt für das weitere Profilteil 5.

Um den Aufnahmeraum 6 geeignet dicht zu gestalten ist er vorzugsweise an seinen beiden stirnseitigen Endbereichen ebenfalls entsprechend abgedichtet. Beispielsweise kann vorgesehen sein, das die Kabel zur Stromversorgung des Leuchtmoduls 8 bzw. zur Übertragung von Steuersignalen unter entsprechender Abdichtung stirnseitig in den Aufnahmeraum 6 hineingeführt angeordnet sind.

Somit ist der Aufnahmeraum 6 - vorteilhaft mit Bezug auf den Schutz der darin befindlichen Bauteile bzw. Leuchtmodul-Komponenten 8, 8' - allseits abgedichtet. Die innerhalb des Aufnahmeraums 6 befindlichen Leuchtmodul-Komponenten 8, 8' müssen daher keine entsprechende höhere Schutzart erfüllen. Entsprechende Anforderungen sind lediglich mit Bezug auf den Aufnahmeraum 6 an sich relevant.

Der Zusammenbau des Aufnahmekanals 6 ist somit besonders geeignet auch für einen "Endnutzer" am Montageort möglich. Insbesondere lässt sich beispielsweise auch eine elektrische Verbindung zwischen den Kabeln 9 und den Leuchtmodulen 8, also kurz die "Verdrahtung", vergleichsweise einfach durch einen Endnutzer herstellen.

Durch die Dichtigkeit des Aufnahmeraums 6 ergibt sich allerdings eine gewisse thermische Belastung: Bei Temperaturschwankungen, wie sie beispielsweise im Rahmen eines Betriebs des Lichtbandsystems auftreten können, kann es zu Druckschwankungen kommen, insbesondere zu einer Unterdruckbildung in dem Aufnahmeraum 6, die das Potenzial zur Ausbildung einer Saugwirkung und damit verbunden einem Eintrag von Staub bzw. Feuchtigkeit in den Aufnahmeraum 6 hat. Um dies zu vermeiden, ist vorzugsweise vorgesehen, dass zumindest eines der Profilteile 4, 5 derart flexibel gestaltet ist, dass im Fall einer temperaturänderungsbedingten Druckänderung in dem Aufnahmekanal 6 die Druckänderung durch eine Formänderung des entsprechenden Profilteils 4, 5 bzw. beider Profilteile 4, 5 zumindest weitgehend kompensiert werden kann. Die Profilteile 4, 5 sind dementsprechend vorzugsweise so gestaltet, dass die flexiblen bzw. elastischen Bereiche eine Querschnittänderung des Aufnahmeraums 6 ohne großen Widerstand zulassen.

In Fig. 4 ist eine entsprechende Formänderung des Profilteils 4 bzw. des weiteren Profilteils 5 durch kleine Quadrate skizziert angedeutet.

Im gezeigten Beispiel weist das Profilteil 4 - wie in Fig. 2 skizziert - einen Bodenbereich 47 und zwei Armbereiche 45, 46 auf, die sich auf zwei gegenüberliegenden Seiten an den Bodenbereich 47 anschließen, wobei der Bodenbereich 47 - bei ausgeglichenen Druckverhältnissen - im Wesentlichen an dem Verbindungsschenkel 17 der Tragschienenelemente 1, 2 anliegt. Der Bodenbereich 47 ist dabei derart flexibel bzw. elastisch gestaltet, dass er sich bei entsprechender Abkühlung in dem Aufnahmeraum 6 nach innen wölbt bzw. nach unten, so dass sich das Volumen des Aufnahmeraums 6 hierdurch derart verkleinert, dass sich in dem Aufnahmeraum 6 praktisch kein Unterdruck bilden kann oder allenfalls ein Unterdruck, der so klein ist, dass durch ihn keine entsprechend negative Sogwirkung entsteht.

Auf diese Weise lässt sich eine Saugwirkung verhindern, durch die Staub bzw. Feuchtigkeit in den Aufnahmeraum 6 gelangen könnte. Zur Erzielung einer geeigneten Auswölbung kann der Bodenbereich 47 insbesondere elastischer bzw. flexibler ausgeführt sein als die Armbereiche 45, 46.

Beispielsweise kann vorgesehen sein, dass das Profilteil 4 so gestaltet ist, dass der Bodenbereich 47 aus einer Ruheposition, die er bei ausgeglichenen Druckverhältnissen einnimmt, durch eine Abkühlung in dem Aufnahmeraum 6 um eine Distanz *δ* ausgelenkt wird, die wenigstens 5% der Höhe *H* des Aufnahmeraums 6 entspricht.

In analoger Weise kann alternativ oder ergänzend grundsätzlich auch das weitere Profilteil 5 gestaltet sein. Es kann also auch hier ein entsprechend flexibler bzw. elastischer Bereich vorgesehen sein. Im gezeigten Beispiel weist das weitere Profilteil 5 einen insbesondere lichtdurchlässigen Bodenbereich 57 und zwei Verbindungsbereich 55, 56 auf, die sich zu beiden Seiten an den Bodenbereich 57 anschließen. Dabei kann der Bodenbereich 57 zur Ausbildung einer entsprechenden Verformung vorgesehen sein.

Die Verbindungsbereiche 55, 56 können beispielsweise geeignet zur formschlüssigen Verbindung mit dem Profilteil 4 jeweils einen U- oder V-förmigen Querschnitt aufweisen. Insbesondere können durch die Verbindungsbereiche 55, 56 Dichtlippen für eine entsprechend dichte Verbindung mit dem Profilteil 4 gebildet sein.

Bei der gezeigten Formgestaltung des Profilteils 4 ist vorzugsweise vorgesehen, dass sich - wenn das Profilteil 4 von dem restlichen Lichtbandsystem separiert ist - die beiden Armbereiche 45, 46 im Wesentlichen in die Ebene des Bodenbereichs biegen lassen; hierdurch ist eine besonders geeignete Aufrollbarkeit des Profilteils 3 ermöglicht.

Das erfindungsgemäße Lichtbandsystem ist besonders geeignet für einen Einsatz in einer staubigen bzw. feuchten Umgebung, wie sie beispielsweise in industriellen Räumen gegeben ist. Dabei können die Leuchtmodule und auch weitere Komponenten besonders einfach und zuverlässig vor Ort montiert werden, und zwar grundsätzlich an beliebigen Stellen entlang der Längsachse der Trägeranordnung.

## Patentansprüche

1. Lichtbandsystem, aufweisend
- eine längliche Trägeranordnung, welche durch zur Unterseite hin offene Tragschienenelemente (1, 2) gebildet ist,
- ein zumindest teilweise aus einem flexiblen Material bestehendes Profilteil (4) zur Bildung eines in der Trägeranordnung ausgebildeten und sich in Längsrichtung erstreckenden Aufnahmeraums (6),
- einer in dem Aufnahmeraum (6) angeordneten Leuchtmodul-Komponente (8, 8'),
**dadurch gekennzeichnet, dass** zur Halterung der Leuchtmodul-Komponente (8, 8') diese auf zwei gegenüberliegenden Seiten - jeweils unter Zwischenschaltung von Bereichen des Profilteils (4) - gegen Anlagebereiche (11, 12, 11', 12') der Trägeranordnung drückend angeordnet ist.

2. Lichtbandsystem nach Anspruch 1,
bei dem die Leuchtmodul-Komponente (8, 8') über eine Rastverbindung klemmend an dem Profilteil (4) gehalten angeordnet ist.

3. Lichtbandsystem nach Anspruch 1 oder 2,
bei dem der Aufnahmeraum (6) in einem Querschnitt normal zur Längsrichtung allseits dicht geschlossen gestaltet ist.

4. Lichtbandsystem nach einem der vorhergehenden Ansprüche,
bei dem die Anlagebereiche durch zwei aufeinander zu weisende Vorsprünge (11, 12, 11', 12') der Trägeranordnung gebildet sind.

5. Lichtbandsystem nach einem der vorhergehenden Ansprüche,
bei dem die zwischengeschalteten Bereiche des Profilteils (4) die Anlagebereiche (11, 12, 11', 12') der Trägeranordnung unmittelbar kontaktierend angeordnet sind.

6. Lichtbandsystem nach einem der vorhergehenden Ansprüche,
bei dem das Profilteil (4) durch eine Rastverbindung an der Trägeranordnung gehalten angeordnet ist, insbesondere lediglich durch die Rastverbindung.

7. Lichtbandsystem nach einem der vorhergehenden Ansprüche,
bei dem das Profilteil (4) nach innen weisende Vorsprünge (41, 41') zur Halterung der Leuchtmodul-Komponente (8, 8') aufweist, insbesondere in Form von an dem Profilteil (4) ausgebildeten Profilierungen (41, 41').

8. Lichtbandsystem nach Anspruch 7,
bei dem das Profilteil (4) außerdem zur Halterung des Profilteils (4) an der Trägeranordnung nach außen weisende Vorsprünge (42) aufweist, insbesondere in Form von weiteren an dem Profilteil (4) ausgebildeten Profilierungen (42), die vorzugsweise zumindest im Wesentlichen den nach innen weisenden Vorsprüngen (41') gegenüberliegend gestaltet sind.

9. Lichtbandsystem nach einem der vorhergehenden Ansprüche,
bei dem sich das Profilteil (4) als ein Stück zumindest im Wesentlichen über die Länge der Tragschienenelemente (1, 2) hinweg erstreckt.

10. Lichtbandsystem nach einem der vorhergehenden Ansprüche,
weiterhin aufweisend
- ein weiteres Profilteil (5), das zur Bildung des Aufnahmeraums (6) mit dem zuerst genannten Profilteil (4) formschlüssig, insbesondere dicht verbunden ist, wobei das weitere Profilteil (5) vorzugsweise zumindest teilweise aus einem flexiblen Material besteht.

11. Lichtbandsystem nach einem der vorhergehenden Ansprüche,
bei dem das Profilteil (4) und gegebenenfalls vorzugsweise auch das weitere Profilteil (5) derart gestaltet sind, dass sie jeweils zu einer Rolle aufgewickelt werden können.

12. Lichtbandsystem nach einem der vorhergehenden Ansprüche,
bei dem die Leuchtmodul-Komponente (8, 8') ein Leuchtmodul (8) oder ein insbesondere in einem Querschnitt bogenförmiger Kabelhalter (8') ist.

13. Lichtbandsystem nach Anspruch 10,
wobei zumindest eines der Profilteile (4, 5) derart flexibel gestaltet ist, dass im Fall einer temperaturänderungsbedingten Druckänderung in dem Aufnahmekanal (6) die Druckänderung durch eine Formänderung des entsprechenden Profilteils (4) zumindest weitgehend kompensiert werden kann.

14. Lichtbandsystem nach Anspruch 13,
bei dem der Aufnahmeraum (6) allseits geschlossen ausgestaltet ist.

## Claims

1. A light strip system, having
- an elongate carrier arrangement, which is formed by mounting rail elements (1, 2) that are open towards the lower side,
- a profiled part (4) which consists at least partly of flexible material for forming an accommodation space (6) formed in the carrier arrangement and extending in the longitudinal direction,
- a lighting module component (8, 8') arranged in the accommodation space (6),
**characterized in that**
in order to hold the lighting module component (8, 8') it is arranged so as to push against contract regions (11, 12, 11', 12') of the carrier arrangement, on two opposite sides, in each case with the interposition of regions of the profiled part (4).

2. A light strip system according to Claim 1,
In which the lighting module component (8, 8') is arranged held in a clamping manner to the profiled part (4) via a latching connection.

3. A light strip system according to Claim 1 or 2,
in which the accommodation space (6) is designed to be tightly closed on all sides in a cross section perpendicular to the longitudinal direction.

4. A light strip system according to any one of the preceding claims,
in which the contact regions are formed by two projections (11, 12, 11', 12') of the carrier arrangement pointing towards one another.

5. A light strip system according to any one of the preceding claims,
in which the intermediate regions of the profiled part (4) are arranged directly contacting the contact regions (11, 12, 11', 12') of the carrier arrangement.

6. A light strip system according to any one of the preceding claims,
in which the profiled part (4) is arranged held by a latching connection to the carrier arrangement, in particular, only by a latching connection.

7. A light strip system according to any one of the preceding claims,
in which the profiled part (4) has projections (41, 41') pointing inwards in order to hold the lighting module component (8, 8'), in particular, in the form of profiles (41, 41') formed on the profiled part (4).

8. A light strip system according to Claim 7,
in which the profiled part (4) also has projections (42) pointing outwards in order to hold the profiled part (4) to the carrier arrangement, in particular, in the form of further profiles (42) formed on the profiled part (4), which are preferably designed at least substantially to be opposite the projections (41') pointing inwards.

9. A light strip system according to any one of the preceding claims,
in which the profiled part (4) extends as a piece at least substantially across the length of the mounting rail elements (1, 2).

10. A light strip system according to any one of the preceding claims,
furthermore having
- a further profiled part (5), which in order to form the accommodation space (6) is positively, in particular, tightly connected to the first mentioned profiled part (4), wherein the further profiled part (5) consists preferably at least partially of a flexible material.

11. A light strip system according to any one of the preceding claims,
in which the profiled part (4) and, if applicable, preferably also the further profiled part (5) are designed in such a manner that they can be wound in each case into a roll.

12. A light strip system according to any one of the preceding claims,
in which the lighting module component (8, 8') is a lighting module (8) or cable holder (8') curved, in particular, in a cross section.

13. A light strip system according to Claim 10,
wherein at least one of the profiled parts (4, 5) is designed flexibly in such a manner that in the event of a temperature change-related pressure change in the accommodation channel (6) the pressure change can be at least largely compensated by a change in shape of the corresponding profiled part (4).

14. A light strip system according to Claim 13,
in which the accommodation space (6) is designed to be closed on all sides.

## Revendications

1. Système de bande lumineuse comprenant
- un dispositif de support allongé, qui est constitué d'éléments de rails de support (1, 2) ouvert en direction du côté inférieur,
- une pièce profilée (4) constituée au moins partiellement d'un matériau flexible, pour la formation d'un espace de logement (6) réalisé dans le dispositif de support et s'étendant dans la direction longitudinale,
- un composant de module d'éclairage (8, 8') disposé dans l'espace de logement (6),
**caractérisé en ce que**
pour le maintien du composant de module d'éclairage (8, 8'), celui-ci est disposé sur deux côtés opposés, chacun en intercalant des zones de la pièce profilée (4), de façon à être comprimé contre des zones d'appui (11, 12, 11', 12') du dispositif de support.

2. Système de bande lumineuse selon la revendication 1,
dans lequel le composant de module d'éclairage (8, 8') est disposé de façon à être maintenu, par l'intermédiaire d'une liaison par encliquetage, de manière serrée contre la pièce profilée (4).

3. Système de bande lumineuse selon la revendication 1 ou 2,
dans lequel l'espace de logement (6) est conçu de façon à être fermé de manière étanche de tous les côtés dans une section transversale normale par rapport à la direction longitudinale.

4. Système de bande lumineuse selon l'une des revendications précédentes,
dans lequel les zones d'appui sont constituées de deux saillies orientées l'une vers l'autre (11, 12, 11', 12').

5. Système de bande lumineuse selon l'une des revendications précédentes,
dans lequel les zones intercalées de la pièce profilée (4) sont disposées de façon à entrer directement en contact avec les zones d'appui (11, 12, 11', 12') du dispositif de support.

6. Système de bande lumineuse selon l'une des revendications précédentes,
dans lequel la pièce profilée (4) est disposée de façon à être maintenue par une liaison par encliquetage sur le dispositif de support, plus particulièrement uniquement à l'aide de la liaison par encliquetage.

7. Système de bande lumineuse selon l'une des revendications précédentes,
dans lequel la pièce profilée (4) comprend des saillies (41, 41') orientées vers l'intérieur pour le maintien du composant de module d'éclairage (8, 8'), plus particulièrement sous la forme de profilages (41, 41') réalisés sur la pièce profilée (4).

8. Système de bande lumineuse selon la revendication 7,
dans lequel la pièce profilée (4) comprend en outre, pour le maintien de la pièce profilée sur le dispositif de support, des saillies orientées vers l'extérieur (42), plus particulièrement sous la forme d'autres profilages (42) réalisés sur la pièce profilée (4), qui sont conçus de préférence de façon à être au moins globalement en face des saillies orientées vers l'intérieur (41').

9. Système de bande lumineuse selon l'une des revendications précédentes,
dans lequel la pièce profilée (4) s'étend d'une seule pièce au moins globalement sur la longueur des éléments de rails de support (1, 2).

10. Système de bande lumineuse selon l'une des revendications précédentes,
comprenant en outre
- une autre pièce profilée (5) qui est relié par complémentarité de forme, plus particulièrement de manière étanche, pour la formation de l'espace de logement (6), avec la pièce profilée (4) mentionné ci-dessus, l'autre pièce profilée (5) étant de préférence constitué au moins partiellement d'un matériau flexible.

11. Système de bande lumineuse selon l'une des revendications précédentes,
dans lequel la pièce profilée (4) et, le cas échéant, de préférence, également l'autre pièce profilée (5), sont conçues de façon à ce qu'elles puissent chacune être enroulées afin de former un rouleau.

12. Système de bande lumineuse selon l'une des revendications précédentes,
dans lequel le composant de module d'éclairage (8, 8') est un module d'éclairage (8) ou un support de câble (8') avec une section transversale plus particulièrement en forme d'arc.

13. Système de bande lumineuse selon la revendication 10,
au moins une des pièces profilées (4, 5) étant conçues de manière flexible de façon à ce que, dans le cas d'une variation de pression due à une variation de température dans le canal de logement (6), la variation de pression peut être compensée au moins largement par un changement de forme de la pièce profilée (4) correspondante.

14. Système de bande lumineuse selon la revendication 13,
dans lequel l'espace de logement (6) est conçu de façon à être fermé de tous les côtés.
